# EUROPÄISCHE PATENTSCHRIFT

(11) **EP 0 581 156 B1**
(45) Veröffentlichungstag und Bekanntmachung des Hinweises auf die Patenterteilung: **28.05.1997**
(21) Anmeldenummer: 93111507.5
(22) Anmeldetag: 17.07.1993
(51) Int. Cl.: F15B 13/02

(54) **Hydraulisches Wegeventil in Kolbenschieber-Bauweise**
Hydraulic directional control valve of piston slide valve construction
Distributeur hydraulique type robinet à piston

(30) Priorität: 24.07.1992 DE 4224469
(43) Veröffentlichungstag der Anmeldung: 02.02.1994
(73) Patentinhaber: ROBERT BOSCH GMBH, 70442 Stuttgart (DE)
(72) Erfinder: Schuttenberg, Eckard, D-70378 Stuttgart (DE); Pfuhl, Berthold, Dipl.-Ing. (FH), D-71706 Markgroeningen (DE)

(56) Entgegenhaltungen:
- DE-A- 2 717 384
- DE-A- 3 226 809
- DE-A- 3 504 268
- DE-A- 3 737 392
- DE-A- 3 915 584
- DE-A- 4 040 523
- DE-U- 8 801 058

## Beschreibung

### Stand der Technik

Die Erfindung geht aus von einem hydraulischen Wegeventil in Kolbenschieber-Bauweise nach der im Oberbegriff des Anspruchs 1 näher angegebenen Gattung.

Gattungsgemäße Wegeventile sind durch die DB 27 17 384 C2 sowie die DE-GM 88 01 058 bekanntgeworden. Bei diesen hydraulischen Wegeventilen handelt es sich um sogenannte Stetigventile, bei welchen eine Feinsteuerbarkeit des Ventils dadurch gegeben ist, daß die Steuerkanten im wesentlichen dreiecksförmige Steuerkerben aufweisen, die bezogen auf den Querschnitt der Steuerflächen zumeist die räumliche Form eines Halbkegels, einer Halbpyramide oder eine ähnliche Form aufweisen. Mit solchen Steuerkerben, die sich über den vollen Hubbereich des Längsschiebers erstrecken, läßt sich eine Feinsteuerung des Ventils mit der gewünschten Genauigkeit erzielen. Mit solchen Geometrien der Steuerkerben läßt sich vor allem im Bereich kleiner Öffnungsquerschnitte und damit im Bereich kleiner Druckmittelströme ein quadratischer Verlauf des Volumenstromes über dem Hub erreichen. Von Nachteil bei diesen Steuerkerben ist nun, daß mit steigendem Volumenstrom der Einfluß der Verluste im Ventilgehäuse immer größer wird und dadurch der Verlauf der Kennlinie sich abflacht. Die Kennlinie des Volumenstroms geht daher in mittleren Sollwertbereichen meist in einen geraden Abschnitt über und kann bei voller Aussteuerung des Wegeventils einen degressiven Endabschnitt aufweisen, bei dem also die Steigung abnimmt. Ein solcher Kennlinienverlauf ist vor allem bei Bremsvorgängen von großen Massen ungünstig, wo üblicherweise zuerst schnell und anschließend langsam abgebremst werden soll. Ferner ist es unerwünscht, daß die bei solchen Ventilen üblich auftretende Drift bei kleineren Sollwertgrößen zu größeren relativen Fehlern führt.

Ferner ist aus der DE 35 15 563 C1 ein hydraulisches Wegeventil in Kolbenschieber-Bauweise bekannt, an dessem Steuerschieber das Verlaufsbild der Steuerkanten dem Verlauf einer Sinusfunktion entspricht. Mit dieser Steuerkantengeometrie soll bei guter Feinsteuerbarkeit des Ventils eine sprunghafte Änderung der Strömungskräfte vermieden werden. Obwohl hier die Strömungskräfte in Abhängigkeit vom Öffnungsquerschnitt einen progressiv knickfreien Verlauf haben, hat auch dieses Wegeventil den Nachteil, daß der Volumenstrom keine quadratische Funktion über den gesamten Sollwertbereich ergibt. Die Kennlinie für den Volumenstromverlauf bildet hier über dem Sollwertbereich im wesentlichen eher eine Gerade. Auch ist hier die Feinfühligkeit bei kleinen Volumenströmen begrenzt, da durch den sinusförmigen Verlauf der Steuerkanten die Volumenstromkennlinie mit einer definierten Steigung beginnt.

### Vorteile der Erfindung

Das erfindungsgemäße hydraulische Wegeventil in Kolbenschieber-Bauweise mit den kennzeichnenden Merkmalen des Hauptanspruchs hat demgegenüber den Vorteil, daß es eine quadratische Funktion für den Volumenstrom über den gesamten Hubbereich ergibt. Durch diese Ausbildung der Steuerkerben läßt sich der Einfluß der Gehäuseverluste so kompensieren, daß die Volumenstrom-Kennlinie einen stetig ansteigenden, im wesentlichen quadratischen Verlauf im Bereich von 0 bis 100% des Sollwertes aufweist. Der quadratische Volumenstromverlauf ist besonders vorteilhaft für die Steuerung von großen Massen, insbesondere bei deren Beschleunigen und Abbremsen. Durch die stetig ansteigende Volumenstrom-Kennlinie läßt sich das Wegeventil im Zusammenhang mit einer einfacheren Steuerelektronik verwenden. Weiterhin erlaubt die Geometrie der Steuerkerben bei kleinen Druckmittelströmen eine besonders genaue und feinfühlige Steuerung. Ein weiterer Vorteil des Wegeventiles ist, daß die bei solchen Ventilen üblich auftretende Drift im Bereich kleiner Aussteuerung einen geringeren Einfluß hat. Günstig ist ferner, daß die Steuerkerben keine Unstetigkeiten aufweisen, wie dies bei zusammengesetzten Kerbenformen am Übergang der Kerbenformen der Fall ist. Zudem läßt sich der Steuerschieber mit diesen Steuerkerben relativ einfach und kostengünstig herstellen.

Durch die in den Unteransprüchen aufgeführten Maßnahmen sind vorteilhafte Weiterbildungen und Verbesserungen des im Hauptanspruch angegebenen Wegeventils möglich.

### Zeichnung

Ein Ausführungsbeispiel der Erfindung ist in der Zeichnung dargestellt und in der nachfolgenden Beschreibung näher erläutert. Es zeigen Figur 1 ein gattungsgemäßes hydraulisches Wegeventil in einer vereinfachten Darstellung, Figur 2 eine Ansicht des erfindungsgemäßen Längsschiebers mit einem Teil der angrenzenden, gehäusefesten Steuerkammern, Figur 3 eine perspektivische Darstellung des Längsschiebers nach Figur 2 und Figur 4 die Kennlinie für den Volumenstromverlauf über dem Sollwert Hub für das erfindungsgemäße Wegeventil.

### Beschreibung des Ausführungsbeispiels

In Figur 1 ist die sogenannte Hauptstufe eines hydraulischen Stetig-Wegeventils 10 mit Richtungssteuerung in Kolbenschieber-Bauweise dargestellt, welche durch eine nicht näher gezeichnete Vorsteuerung ansteuerbar ist. Das Wegeventil 10 weist ein Gehäuse 11 auf, in dem ein Längsschieber 12 dichtend und gleitend geführt ist. Der Längsschieber 12 ist durch zwei sich am Gehäuse 11 abstützende Zentrierfedern 13 in seiner Mittelstellung gehalten, wobei an den sich gegenüberliegenden Enden des Längsschiebers 12 im Gehäuse 11 Druckräume 14 zur Aufnahme der Zentrierfedern 13 ausgebildet sind. Die Druckräume 14 weisen Bohrungen 15 auf, welche jeweils eine Verbindung zu der nicht dargestellten hydraulischen Vorsteuerung herstellen.

In dem Gehäuse 11 des Wegeventils 10 ist eine axiale Schieberbohrung 16 für den Längsschieber 12 ausgebildet. Der Längsschieber 12 weist in vorliegendem Fall 3 mit Abstand zueinander angeordnete umlaufende Ausnehmungen 17 auf, so daß sich dazwischen zwei den vollen Kolbenquerschnitt aufweisende Kolbenabschnitte 18 ergeben. Die Ausnehmungen 17 umfassen ringförmig einen Kolbenkern 19, so daß sich vom Kolbenkern 19 radial abstehende, stirnseitige Steuerflächen 21 an den Kolbenabschnitten 18 ergeben, deren äußerer Rand als Steuerkante 22 dichtend an der Innenfläche der axialen Schieberbohrung 16 gleitet. In der in Figur 1 gezeigten, dem gattungsgemäßen Stand der Technik entsprechenden Darstellung, weisen die Steuerkanten 22 dreieckförmige Ausnehmungen 23 auf, von denen mehrere mit Abstand zueinander im Verlauf der den Kolbenabschnitt 18 umfahrenden Steuerkante 22 angeordnet sind. Die Aussparungen 22 haben in Richtung auf den Kolbenkern hin eine an sich bekannte, im wesentlichen halbkegelförmige Gestalt.

Gehäuseseitig ist der Längsschieber 12 umgeben von im Gehäuse 11 ausgebildeten, den Längsschieber 12 ringförmig umschließenden Steuerkammern 24, welche über Anschlußbohrungen 25 bis 28 mit außerhalb des Wegeventils liegenden und daher nicht dargestellten Aggregaten wie Tank, Pumpe, Verbraucher verbunden sind. Dabei sind mit 25 der Anschluß zum Tank, mit 26 der Anschluß zur Pumpe und mit 27 und 28 je ein Anschluß zu einem Verbraucher bezeichnet. Zwischen den an der Schieberbohrung 16 im Gehäuse 11 ausgesparten Steuerkammern 24 sind Gehäusestege 29 angeordnet, welche mit den Steuerkanten 22 des Längsschiebers 12 bei dessen axialer Bewegung zusammenwirken. In üblicher Weise sind die beiden außen liegenden Steuerkammern 24 über einen Steuerkanal 31 miteinander verbunden und damit auch mit der Anschlußbohrung 25 zum Tank.

In Figur 2 ist nun die erfindungsgemäße Ausbildung des Längsschiebers 12 dargestellt, und zwar in Form einer Ansicht des Längsschiebers 12 in Verbindung mit einem Teilausschnitt der gehäusefesten Steuerkammern 24. Beim erfindungsgemäßen Längsschieber 12 sind anstelle der Ausnehmungen 23 nach Figur 1 nunmehr Steuerkerben 32 angeordnet, deren Form und Ausbildung aus Figur 2 in Verbindung mit Figur 3 erkennbar ist. Die Steuerkerben 32 für das für 4-Wege ausgebildete Ventil sind untereinander im Prinzip gleich ausgebildet, so daß im folgenden eine einzige Steuerkerbe 32 beschrieben wird. Die Steuerkerbe 32 weist im Kerbenbeginn eine Dreiecksform auf. Ferner weist die Steuerkerbe 32 eine zwischen der Mantelfläche 33 des Kolbenabschnitts 18 und der Längsachse des Längsschiebers 12 verlaufende Grundfläche 34 auf, die auf einem Durchmesser liegt, der geringfügig größer ist als der Durchmesser des Kolbenkerns 19. Die Grundfläche 34 weist dabei ebenfalls eine Dreiecksform auf, wobei sich deren Schenkel zu der stirnseitigen Steuerfläche 21 hin öffnen und dabei im wesentlichen im Bereich eines spitzen Winkels verbleiben. Von der Grundfläche 34 aus verlaufen Seitenwände 35 nach außen hin zur Mantelfläche 33, wobei
die Steuerkerbe 32 in der äußeren Mantelfläche 33 eine schmetterlingsförmige Mantelöffnung 36 bildet und damit eine geometrische Form aufweist, mit der ein quadratischer Volumenstromverlauf ermöglicht wird. Die Seitenwände 35 sind dabei so ausgebildet, daß sich ihr Abstand in radialer Richtung und in Längsrichtung gesehen zunehmend vergrößert, so daß der von der Steuerkerbe 32 gebildete Durchflußquerschnitt eine mehrdimensionale Erweiterung erfährt. Die von der Steuerkerbe 32 in der äußeren Mantelfläche 33 gebildete Mantelöffnung 36 verläuft daher trichterförmig, liegt in radialer Richtung gesehen über der Grundfläche 34 und ist beträchtlich größer als diese Grundfläche 34. Durch diese Geometrie der Steuerkerbe 32 entspricht der Volumenstromverlauf über diese Steuerkerbe einer Funktion höherer Ordnung, die hier mindestens der vierten Ordnung entspricht. Wie die Figur 2 in Verbindung mit der perspektivischen Darstellung des Längsschiebers 12 nach Figur 3 deutlich zeigt, sind an dem rechten Kolbenabschnitt 18 an dessen beiden Steuerflächen 21 jeweils zwei Steuerkerben 32 diametral zueinander angeordnet. Ferner sind am linken Kolbenabschnitt 18 an dessen beiden Steuerflächen 21 jeweils vier Steuerkerben 32 gleichmäßig längs des Umfangs verteilt angeordnet, wobei deren Öffnungsquerschnitt entsprechend der größeren Anzahl der Steuerkerben kleiner ausgebildet ist. Um die Kompensierung der Gehäusewiderstände weiter zu verbessern ist an den stirnseitigen Steuerfächen 21 jeweils ein Hinterschnitt 37 angeordnet, der hier als angedrehter umlaufender Konus ausgebildet ist.

Die Wirkungsweise des Wegeventils 10 wird wie folgt erläutert, wobei die grundsätzliche Funktion eines hydraulischen Stetig-Wegeventils als an sich bekannt vorausgesetzt wird und auf die Figur 4 Bezug genommen wird. Dabei ist in Figur 4 der Verlauf des Volumenstromes zwischen zwei benachbarten Steuerkammern 24 über eine Steuerkerbe 32 im Verhältnis zum Sollwert aufgetragen, der hier als Hub des Längsschiebers 12 aufgefaßt werden kann. Dabei zeigt die Kennlinie 41 die Verhältnisse für den erfindungsgemäßen Längsschieber 12 mit einer Steuerkerbe 32, während die gestrichelte Kennlinie 42 die Verhältnisse für ein gattungsbildendes Ventil mit einfachen, dreieckförmigen Aussparungen 23 veranschaulicht. Aus der Kennlinie 41 für das erfindungsgemäße Wegeventil 10 wird deutlich, daß beim Aufsteuern einer Druckmittelverbindung zwischen zwei Steuerkammern durch die Steuerkerbe 32 ein quadratischer Volumenstromverlauf anfänglich erzielt wird, der durch die Dreiecksform im Kerbenbeginn verursacht wird. Mit zunehmendem Aufsteuern der Steuerkerbe 32 und damit steigendem Volumenstrom bleibt dieser progressiv ansteigende Verlauf der Kennlinie 41 erhalten, auch bei maximaler Auslenkung des Steuerschiebers 12 bis zu einem Sollwert von 100%. Die mit steigendem Volumenstrom stärker werdenden Einflüsse der Gehäuseverluste werden dabei durch die besondere Geometrie der Steuerkerben 32 kompensiert, deren Öffnungsquerschnitt sich beim Aufsteuern nach einer Funktion Vierter Ordnung erweitert, so daß für den Volumenstrom Q über das Wegeventil 10 im wesentlichen ein quadratischer Kennlinienverlauf erhalten bleibt. Im Gegensatz dazu zeigt die gestrichelte Kennlinie 42 die Verhältnisse beim gattungsbildenden Stand der Technik, wo durch die Gehäuseverluste mit steigendem Volumenstrom der Kennlinienverlauf immer flacher wird und nach einem geradlinigen Abschnitt schließlich einen degressiven Verlauf nimmt, bei dem sogar die Steigung abnimmt. Im Gegensatz zum gattungsbildenden Ventil mit der Kennlinie 42 können daher beim erfindungsgemäßen Wegeventil 10 die Gehäuseverluste kompensiert werden, so daß über den gesamten Aussteuerbereich näherungsweise der quadratische Verlauf der Kennlinie 41 sichergestellt ist.

Der quadratische Volumenstromverlauf ist von besonderem Vorteil beim Steuern großer Massen, wo insbesondere beim Abbremsen zuerst eine schnelle und dann eine langsame Abbremsung erfolgen soll. Durch diese Ausbildung der Steuerkerben 32 wird in günstiger Weise erreicht, daß die Steigung der Kennlinie 41 linear mit dem Sollwert zunimmt. Dies hat zur Folge, daß kleine Volumenströme besonders feinfühlig gesteuert werden können. Außerdem ist von Vorteil, daß die bei solchen Stetig-Wegeventilen auftretende Drift im Bereich kleiner Aussteuerung einen geringeren Einfluß als bei herkömmlichen Kerben hat; zudem ist der von der Drift verursachte relative Fehler über den gesamten Sollwertbereich gleich. Die aufgezeigte Gestaltung der Steuerkerben 32 vermeidet auch Unstetigkeiten in der Kerbenform, so daß keine sprunghaften Änderungen von Funktionen wie bei zusammengesetzten Kerbenformen auftreten können.

Der Längsschieber 12 mit den Steuerkerben 32 kann zudem relativ einfach und kostengünstig hergestellt werden. So kann die Kerbenform ohne die Dreiecksspitze auf Drehautomaten, mit in Bahnregelung einbezogenem Hauptantrieb kostengünstig hergestellt werden. Die Dreiecksspitze läßt sich anschließend relativ leicht durch Erodieren oder durch Prägen herstellen.

## Patentansprüche

1. Hydraulisches Wegeventil in Kolbenschieber-Bauweise mit einem Gehäuse (11), in dessen Schieberbohrung ein Längsschieber (12) dichtend und gleitend geführt ist und bei dem in der Schieberbohrung wenigstens zwei nebeneinanderliegende Steuerkammern (24) ausgebildet sind, die zwischen sich einen Gehäusesteg (29) einschließen, in dem ein Kolbenabschnitt (18) des Längsschiebers (12) die Verbindung zwischen den beiden Steuerkammern (24) steuert, wozu der Längsschieber (12) wenigstens eine als Feinsteuerausnehmung dienende, geometrisch so ausgebildete Steuerkerbe (32) aufweist, die sich über den gesamten Hubbereich des Längsschiebers (12) erstreckt, wobei die Steuerkerbe (32) am Öffnungsbeginn durch eine im wesentlichen dreieckige Form einen quadratischen Volumenstromverlauf aufweist, dadurch gekennzeichnet, daß die Steuerkerbe (32) mit zunehmendem Öffnungshub durch mehrdimensionale Erweiterung den Volumenstrom in eine Funktion höherer Ordnung überführt, wozu die Steuerkerbe (32) eine zwischen der Längsachse und der Mantelfläche (33) des Längsschiebers (12) gelegene, im wesentlichen dreieckförmige Grundfläche (34) aufweist, die sich zu einer stirnseitigen Steuerfläche (21) des Kolbenabschnitts (18) hin öffnet und von welcher Grundfläche (34) aus Seitenwände (35) sich nach außen zur Mantelfläche (33) hin erstrecken, welche radial und in Längsrichtung mit sich in beiden Richtungen vergrößerndem Abstand verlaufen, wodurch in der Mantelfläche (33) des Kolbenabschnitts (18) eine über der Grundfläche (34) liegende, sich trichterförmig erweiternde Mantelöffnung (36) der Steuerkerbe (32) gebildet ist.

2. Hydraulisches Wegeventil nach Anspruch 1, dadurch gekennzeichnet, daß der allein durch den Öffnungsquerschnitt der Steuerkerbe (32) bestimmte Volumenstrom mit zunehmendem Hub des Längsschiebers (12) in eine Funktion wenigstens vierter Ordnung übergeht.

3. Hydraulisches Wegeventil nach Anspruch 1 oder 2, dadurch gekennzeichnet, daß die Grundfläche (34) im wesentlichen parallel zur Längsachse des Längsschiebers (12) verläuft und insbesondere in radialer Richtung in der Umfangsfläche des Kolbenkerns (19) liegt.

4. Hydraulisches Wegeventil nach einem der Ansprüche 1 bis 3, dadurch gekennzeichnet, daß mehrere Steuerkerben (32) insbesondere zwei bis sechs, am Umfang des Kolbenabschnitts (18) gleichmäßig verteilt angeordnet sind.

5. Hydraulisches Wegeventil nach einem oder mehreren der Ansprüche 1 bis 4, dadurch gekennzeichnet, daß der Längsschieber (12) mehrere Kolbenabschnitte (18) mit Steuerkerben (32) aufweist, insbesondere für eine 4-Wege-3-Stellungs-Funktion vier Steuerkanten (22) aufweist.

6. Hydraulisches Wegeventil nach einem oder mehreren der Ansprüche 1 bis 5, dadurch gekennzeichnet, daß die Begrenzungslinien der Grundfläche (34) bis in die stirnseitigen Steuerflächen (21) hinein miteinander einen spitzen Winkel bilden.

7. Hydraulisches Wegeventil nach Anspruch 6, dadurch gekennzeichnet, daß die innenliegenden Enden von Grundfläche (34) und Mantelfläche (33) in radialer Richtung im wesentlichen übereinander liegen.

8. Hydraulisches Wegeventil nach einem der Ansprüche 1 bis 7, dadurch gekennzeichnet, daß der Volumenstromverlauf (41) über den gesamten Sollwertbereich im wesentlichen nach einer quadratischen Funktion verläuft.

9. Hydraulisches Wegeventil nach einem der Ansprüche 1 bis 8, dadurch gekennzeichnet, daß an einer stirnseitigen Steuerfläche (21) ein Hinterschnitt (37) angeordnet ist.

10. Hydraulisches Wegeventil nach einem der Ansprüche 1 bis 9, dadurch gekennzeichnet, daß am Beginn der Steuerkerbe (32) eine zusätzliche Feinsteuerkerbe angeordnet ist, deren Tiefe kleiner ist als diejenige der Steuerkerbe (32).

11. Hydraulisches Wegeventil nach einem der Ansprüche 1 bis 10, dadurch gekennzeichnet, daß die axiale Abströmfläche der Steuerkerbe (32) in der stirnseitigen Steuerfläche (21) etwa das Dreifache der für den radialen Durchfluß verfügbaren Mantelöffnung (36) beträgt.

12. Verwendung des hydraulischen Wegeventil nach einem der Ansprüche 1 bis 5 für ein Stetigventil (10).

## Claims

1. Hydraulic directional control valve of piston valve construction having a housing (11) in the valve piston bore of which a piston (12) is guided in a sealing and gliding fashion, and in which there are constructed in the valve piston bore at least two juxtaposed control chambers (24) which enclose between them a housing web (29) in which a piston section (18) of the piston (12) controls the connection between the two control chambers (24), for which purpose the piston (12) has at least one control notch (32) which serves as a fine control cutout and is constructed geometrically such that it extends over the entire stroke range of the piston (12), the control notch (32) having a quadratic volumetric flow characteristic at the start of opening owing to an essentially triangular shape, characterized in that with increasing opening stroke the control notch (32) transforms the volumetric flow into a function of higher order by means of multidimensional expansion, for which purpose the control notch (32) has an essentially triangular base area (34) which is situated between the longitudinal axis and the lateral surface (33) of the piston (12) and opens towards an end-face control surface (21) of the piston section (18), and from which base area (34) there extend outwards towards the lateral surface (33) side walls (35) which extend radially and in the longitudinal direction at a spacing increasing in both directions, as a result of which there is formed in the lateral surface (33) of the piston section (18) an opening (36) in the lateral surface of the control notch (32) which expands like a funnel and is situated above the base area (34).

2. Hydraulic directional control valve according to Claim 1, characterized in that with an increasing stroke of the piston (12) the volumetric flow, which is determined purely by the opening cross-section of the control notch (32), goes over into a function of at least fourth order.

3. Hydraulic directional control valve according to Claim 1 or 2, characterized in that the base area (34) extends essentially parallel to the longitudinal axis of the piston (12) and is situated in the circumferential surface of the piston core (19), especially in the radial direction.

4. Hydraulic directional control valve according to one of Claims 1 to 3, characterized in that a plurality of control notches (32), especially two to six, are arranged distributed uniformly on the circumference of the piston section (18).

5. Hydraulic directional control valve according to one or more of Claims 1 to 4, characterized in that the piston (12) has a plurality of piston sections (18) with control notches (32), and in particular has four control edges (22) for a 4-way 3-position function.

6. Hydraulic direction control valve according to one or more of Claims 1 to 5, characterized in that the boundary lines of the base area (34) form an acute angle with one another as far as into the end-face control surfaces (21).

7. Hydraulic directional control valve according to Claim 6, characterized in that the inner ends of the base area (34) and lateral surface (33) are essentially situated one above another in the radial direction.

8. Hydraulic directional control valve according to one of Claims 1 to 7, characterized in that the volumetric flow characteristic (41) extends over the entire desired-value range essentially in accordance with a quadratic function.

9. Hydraulic directional control valve according to one of Claims 1 to 8, characterized in that an undercut (37) is arranged on one end-face control surface (21).

10. Hydraulic directional control valve according to one of Claims 1 to 9, characterized in that an additional fine control notch of lesser depth than that of the control notch (32) is arranged at the start of the control notch (32).

11. Hydraulic directional control valve according to one of Claims 1 to 10, characterized in that the axial drainage area of the control notch (32) in the end-face control surface (21) is approximately three times as large as that for the opening (36) in the lateral surface which is available for the radial flow.

12. Use of the hydraulic directional control valve according to one of Claims 1 to 5 for a continuous-flow valve (10).

## Revendications

1. Distributeur hydraulique du type robinet à piston avec un boîtier (11) dans l'alésage duquel on fait passer de façon étanche et glissante un tiroir longitudinal (12) et dans le cas duquel sont constitués, dans l'alésage du tiroir, au moins deux chambres de commande (24) se trouvant côte à côte et qui enserrent entre elles une entretoise de boîtier (29) dans laquelle une section de piston (18) du tiroir longitudinal (12) commande la liaison entre les deux chambres de commande (24), le tiroir longitudinal (12) présentant pour cela au moins une entaille de commande (32) servant d'évidement de commande fine, et constituée géométriquement ainsi, entaille de commande qui s'étend sur toute la course du tiroir longitudinal (12), l'entaille de commande (32) au début de l'ouverture présentant, du fait d'une forme sensiblement triangulaire, une évolution quadratique du débit,
caractérisé en ce que
l'entaille de commande (32) avec une course d'ouverture croissante grâce à un élargissement pluridimensionnel, transforme le débit en une fonction d'un ordre supérieur, l'entaille de commande (32) présentant pour cela une surface de base (34) située entre l'axe longitudinal et la surface enveloppe (33) du tiroir longitudinal (12) et de forme sensiblement triangulaire, surface de base (34) qui s'ouvre en direction d'une face de commande (21) située du côté frontal de la section (18) du piston et à partir de laquelle s'étendent des parois latérales (35) allant vers l'extérieur en direction de la surface enveloppe (33), parois latérales qui s'étendent radialement dans le sens longitudinal avec une distance allant en augmentant dans les deux sens, grâce quoi on forme, dans la surface enveloppe (33) de la section (18) du piston, une ouverture (36) de l'entaille de commande (32) qui se trouve au dessus de la surface de base (34) et va en s'élargissant en forme d'entonnoir.

2. Distributeur hydraulique selon la revendication 1,
caractérisé en ce que
le débit déterminé seulement par la section transversale d'ouverture de l'entaille de commande (32) se transforme, avec une course croissante du tiroir longitudinal (12), en une fonction du quatrième ordre au moins.

3. Distributeur hydraulique selon la revendication 1 ou 2,
caractérisé en ce que
la surface de base (34) s'étend de façon sensiblement parallèle à l'axe longitudinal du tiroir longitudinal (12) et se trouve en particulier, dans le sens radial, dans la surface enveloppe du noyau du piston (19).

4. Distributeur hydraulique selon l'une des revendications 1 à 3,
caractérisé en ce que
plusieurs entailles de commande (32), en particulier deux à six, sont disposées de façon régulièrement répartie sur le pourtour de la section (18) du piston.

5. Distributeur hydraulique selon l'une ou plusieurs des revendications 1 à 4,
caractérisé en ce que
le tiroir longitudinal (12) présente plusieurs sections de piston (18) avec des entailles de commande (32) et présente, en particulier, pour une fonction de position de vanne à 4 et 3 voies, quatre arêtes de commande (22).

6. Distributeur hydraulique selon l'une ou plusieurs des revendications 1 à 5,
caractérisé en ce que
les lignes de délimitation de la surface de base (34), y compris jusque dans les faces de commande (21) situées du côté frontal, forment les unes avec les autres un angle aigu.

7. Distributeur hydraulique selon la revendication 6,
caractérisé en ce que
les extrémités de la surface de base (34) qui se trouvent à l'intérieur et la surface enveloppe (33) se trouvent dans le sens radial sensiblement les unes au dessus de l'autre.

8. Distributeur hydraulique selon l'une des revendications 1 à 7,
caractérisé en ce que
l'évolution (41) du débit en volume sur toute la zone de la valeur de consigne se déroule sensiblement selon une fonction quadratique.

9. Distributeur hydraulique selon l'une des revendications 1 à 8,
caractérisé en ce que
l'on dispose une contre-dépouille (37) sur une face de commande (21) située du côté frontal.

10. Distributeur hydraulique selon l'une des revendications 1 à 9,
caractérisé en ce que
au début de l'entaille de commande (32) on dispose une fine entaille de commande supplémentaire dont la profondeur est plus petite que celle de l'entaille de commande (32).

11. Distributeur hydraulique selon l'une des revendications 1 à 10,
caractérisé en ce que
la surface d'écoulement axiale de l'entaille de commande (32) dans la face de commande (21), située du côté frontal, atteint à peu près le triple de l'ouverture (36) dont on dispose pour l'écoulement radial.

12. Utilisation du distributeur hydraulique selon l'une des revendications 1 à 5, pour une vanne en continu (10).
